# EUROPÄISCHE PATENTSCHRIFT

(11) **EP 3 948 912 B1**
(45) Veröffentlichungstag und Bekanntmachung des Hinweises auf die Patenterteilung: **20.12.2023**
(21) Anmeldenummer: 20710860.6
(22) Anmeldetag: 05.03.2020
(51) Int. Cl.: H01H 33/88, H01H 33/70, H01H 33/91

(54) **MITTELSPANNUNGS-LASTTRENNSCHALTER**
MEDIUM VOLTAGE LOAD BREAK SWITCH
SECTIONNEUR À COUPURE EN CHARGE À MOYENNE TENSION

(30) Priorität: 10.05.2019 DE 102019206807
(43) Veröffentlichungstag der Anmeldung: 09.02.2022
(73) Patentinhaber: Siemens Aktiengesellschaft, 80333 München (DE)
(72) Erfinder: BENDIG, Marvin, 52070 Aachen (DE); NIKOLIC, Paul Gregor, 91058 Erlangen (DE); PLEYE, Florian, 60385 Frankfurt (DE); SCHAAK, Martin, 50823 Köln (DE)
(74) Vertreter: Siemens Patent Attorneys
(86) Internationale Anmeldenummer: PCT/EP2020/055866
(87) Internationale Veröffentlichungsnummer: WO 2020/229011

(56) Entgegenhaltungen:
- EP-A1- 1 912 235
- DE-A1- 2 350 890
- JP-A- H11 213 827

## Beschreibung

Die Erfindung betrifft einen Mittelspannungs-Lasttrennschalter nach dem Oberbegriff des Patentanspruchs 1.

Zur Substitution des Isoliergases Schwefelhexafluorid (SF₆), das wegen seines hohen Treibhauspotenzials durch Alternativen ersetzt werden soll, werden verschiedene elektrisch isolierende Gase bzw. Flüssigkeiten untersucht. Insbesondere werden im Stand der Technik fluororganische Verbindungen beschrieben, unter denen insbesondere die Fluorketone und die Fluornitrile hervorgehoben werden. Aufgrund einer möglichen Toxizität von Fluornitrilen und aufgrund eines ungünstigen Aggregatszustandes der Fluorketone bei Betriebsbedingungen von Isoliergasen in Stromunterbrechern, werden jedoch auch Luft, synthetische Luft oder Mischungen aus natürlichen Gasen wie Kohlenstoffdioxid, Stickstoff oder Sauerstoff eingehend untersucht. Zum derzeitigen Stand haben die beschriebenen Alternativgase zwar ihre grundsätzliche Eignungsfähigkeit als Ersatz für das sehr gut isolierende Schwefelhexafluorid unter Beweis gestellt, dennoch bieten sie letztlich nicht in ihrer Gesamtheit die positiven, insbesondere elektrisch isolierenden Eigenschaften des Schwefelhexafluorids. Aus diesem Grund bedarf es in einigen Anwendungen von Stromunterbrechern auch konstruktiver Änderungen im System, um dasselbe Isolierverhalten bzw. auch dasselbe Lichtbogenlöschverhalten zu erzielen wie das mit einem Stromunterbrecher mit einer SF₆-Isolierung der Fall ist.

Dokument JP H11 213827 A offenbart einen Lasttrennschalter nach dem Oberbegriff des Anspruchs 1.

Die Aufgabe der Erfindung besteht darin, einen Mittelspannungs-Lasttrennschalter bereitzustellen, der mit einem zum SF₆ alternativen Isoliermedium betreibbar ist, jedoch das gleiche Lichtbogenlöschverhalten an den Tag legt, wie ein herkömmlicher SF₆-betriebener Lasttrennschalter und dabei grundsätzlich mit einem Antriebsaggregat betreibbar ist, das ebenfalls einer herkömmlichen Größe entspricht.

Die Lösung der Aufgabe besteht in einem Mittelspannungs-Lasttrennschalter mit den Merkmalen des Patentanspruchs 1.

Der erfindungsgemäße Mittelspannungs-Lasttrennschalter gemäß Patentanspruch 1 weist zwei zueinander beweglich gelagerte Kontakte auf. Einer der Kontakte ist dabei als Hohlkontakt ausgestaltet, der Teil eines Hohlkontaktsystems ist. Ferner ist eine Isolierstoffdüse vorgesehen, die mindestens einen der beiden Kontakte umgibt, wobei die Isolierstoffdüse ein Selbstblasvolumen zur Aufnahme eines Isoliergases aufweist, wobei das Selbstblasvolumen wiederum eine Öffnung aufweist, die zu einem Lichtbogenraum hin gerichtet ist. Die Erfindung zeichnet sich dadurch aus, dass der Hohlkontakt eine Kontaktbohrung zur Aufnahme eines Stiftkontaktes umfasst, die an einer ersten Seite in den Lichtbogenraum mündet und an einer zweiten Seite mit einem Kompressionsvolumen in Verbindung steht, das ebenfalls Bestandteil des Hohlkontaktsystems ist. Das Kompressionsvolumen ist an einer der Kontaktbohrung abgewandten Seite von einem bezüglich des Hohlkontaktsystems beweglich gelagerten Stempel begrenzt. Der Stempel vollzieht bei einer Öffnungsbewegung der Kontakte eine translatorische Bewegung bezüglich des Hohlkontaktsystems, was eine Verkleinerung des Kompressionsvolumens bewirkt.

Die Kombination der beschriebenen Merkmale bewirkt, dass durch die Verkleinerung des Kompressionsvolumens Isoliergas, das in dem Kompressionsvolumen vorhanden ist, durch die Kontaktbohrung in den Lichtbogenraum strömt, wobei dieses Isoliergas einerseits einen dort vorhandenen Lichtbogen kühlt, sich dabei erhitzt und in das Selbstblasvolumen, das in der Isolierstoffdüse vorhanden ist, einfließt. Ab Erreichen eines kritischen Drucks und einer kritischen Temperatur sowohl im Lichtbogenraum als auch in dem Selbstblasvolumen strömt dieses Isoliergas zurück in den Lichtbogenraum und kühlt diesen, sodass es beim darauffolgenden Nulldurchgang eines Wechselstroms zu einem Erlöschen des Lichtbogens kommt. Die Erfindung reduziert die notwendige mechanische Energie zur Aufbringung eines Beblasungsdrucks, der notwendig ist, um den Lichtbogen zu beblasen, sodass die Energie des Lichtbogens selbst in Kombination mit einer Beblasung aus dem Kompressionsvolumen zum Druckaufbau genutzt wird. Durch die Positionierung des Selbstblasvolumens in der Isolierstoffdüse wird dabei durch die entsprechende Gasströmung die Ausschaltleistung positiv beeinflusst. Die Erfindung reduziert im Weiteren den zur Beblasung und damit zur erfolgreichen Löschung des Schaltlichtbogens aufzubringenden mechanischen Aufwand dadurch, dass der Energieeintrag des Schaltlichtbogens zur Lichtbogenlöschung eingesetzt wird. Gleichzeitig wird im Selbstblasvolumen Gas aus der Beblasung aus dem Kompressionsvolumen, das durch den Stempel reduziert wird, auf einer Kontaktseite aufgestaut und so ein zusätzlicher Beblasungsdruck in diesem Selbstblasvolumen erzeugt.

In einer Ausführungsform der Erfindung ist das Hohlkontaktsystem bei einer Öffnungsbewegung der Kontakte stationär ausgestaltet und der Stempel ist dabei zur Ausführung der translatorischen Bewegung gegenüber des Hohlkontaktsystems mit einem Antriebssystem in Verbindung. Da das Hohlkontaktsystem eine größere Masse aufweist als der in den Hohlkontakt eingreifende Stiftkontakt ist es zweckmäßig, den Stiftkontakt zu bewegen, da dies weniger Antriebsenergie erfordert. Daher ist das Hohlkontaktsystem bzw. der Hohlkontakt an sich als Festkontakt ausgestaltet. Der Stempel ist dabei mit dem Antrieb verbunden, in einer weiteren bevorzugten Ausgestaltungsform der Erfindung stehen der Stempel und der Stiftkontakt über eine mechanische Vorrichtung mit einem einzigen Antriebsaggregat in Verbindung.

Der Hohlkontakt ist in bevorzugter Ausgestaltungsform als anzuwendender Tulpenkontakt ausgestaltet, der an seiner Öffnung eine Abrundung aufweist, was dazu geeignet ist, einen ebenfalls abgerundeten Stiftkontakt selbstzentrierend aufzunehmen, sodass in einem geschlossenen Zustand des Lasttrennschalters der Stiftkontakt zumindest teilweise in die Kontaktbohrung des Hohlkontaktes eingreift.

In einer weiteren bevorzugten Ausgestaltungsform der Erfindung ist die Isolierstoffdüse um den Hohlkontakt herum angeordnet und umgibt diesen dabei bevorzugt konzentrisch. Die Selbstblasvolumina (grundsätzlich ist ein Selbstblasvolumen ausreichend, in der Regel sind jedoch mehrere Selbstblasvolumina von Vorteil) sind mit ihren Öffnungen dabei sehr nahe am Rand des Hohlkontaktes angeordnet, sodass in einer bevorzugten Ausgestaltungsform ein Teilbereich des Hohlkontaktes, bevorzugt ein äußerer Rand des Hohlkontaktes, wiederum einen Teil der Öffnung des Selbstblasvolumens bildet.

Weitere Ausgestaltungsformen der Erfindung und weitere Merkmale werden anhand der folgenden Figuren näher erläutert. Dabei handelt es sich um rein schematische und exemplarische Darstellungen, die keine Einschränkung des Schutzbereichs darstellen. Dabei zeigen:
- Figur 1: einen Querschnitt durch einen Mittelspannungs-Lasttrennschalter mit Kompressionsvolumen im Hohlkontaktsystem und Selbstblasvolumen während des Auftretens eines Schaltlichtbogens,
- Figur 2: der gleiche Lasttrennschaler gemäß Figur 1 mit verringertem Kompressionsvolumen und gelöschtem Schaltlichtbogen, und
- Figur 3: eine schematische Darstellung der Löscheigenschaften in Abhängigkeit des Druckes.

In Figur 1 sind schematisch die Kontakte eines Mittelspannungs-Lasttrennschalters 2 dargestellt. Der Einfachheit halber wird auf die Darstellung von Peripheriesysteme sowie das Gehäuse des Lasttrennschalters 2 verzichtet. In Figur 1 sind lediglich ein Hohlkontaktsystem 6, das einen Hohlkontakt 4, der als Tulpenkontakt 5 ausgestaltet ist, sowie ein Stiftkontakt 18 und eine den Hohlkontakt 5 umgebenden Isolierstoffdüse 8 dargestellt. Das Hohlkontaktsystem 6 umfasst dabei neben dem Hohlkontakt 4 und eine Isolierstoffdüsenhalterung 28 ein Gehäuse 44, in das der Hohlkontakt 4 eingebracht ist und das zumindest teilweise ein Kompressionsvolumen 20 umschließt. Der Hohlkontakt 4 weist dabei, wie dies bereits der Name sagt, eine Kontaktbohrung 16 auf, die an einer ersten Seite mit einem Lichtbogenraum in Verbindung steht und an ihrer zweiten Seite, dem Lichtbogenraum 14 abgewandten Seite in das Kompressionsvolumen 20 mündet.

Ferner ist ein Stempel 24 vorgesehen, der das Kompressionsvolumen 20 an einer der Kontaktbohrung 16 abgewandten Seite 22 begrenzt. Der Stempel 24 vollzieht bei einer Öffnungsbewegung der Kontakte 4, 18 eine translatorische Bewegung in Richtung des Pfeiles 26. Durch diese translatorische Bewegung 26 wird das Kompressionsvolumen 20 verringert, was durch die gestrichelte Andeutung des Stempels 24 in Figur 2 dargestellt ist. Durch die Bewegung des Stempels 24 und die Verringerung des Kompressionsvolumens 20 wird ein Isoliergas, das in Figur 2 durch einen Kaltgasstrom 32 veranschaulicht ist, durch die Kontaktbohrung 16 in den Lichtbogenraum 14 gepresst. Dort spaltet sich der Kaltgasstrom 32 auf, ein Teil davon ist direkt auf den Schaltlichtbogen 30 gerichtet und kühlt diesen dabei. Ein Teilstrom 34 des Kaltgasstromes verläuft dabei jedoch in Richtung des Selbstblasvolumens, wodurch es in dem Selbstblasvolumen 10 zu einem Druckanstieg kommt. Der Druckanstieg im Selbstblasvolumen 10 resultiert zum einen aus der dort ansteigenden Gasmenge, und zum anderen auch durch die erhöhte Temperatur des dort einströmenden ehemaligen Kaltgases, das bereits durch den Schaltlichtbogen 30 erwärmt ist. Die Energie des Schaltlichtbogens 30 wird somit zur Erwärmung des ehemaligen Kaltgases 32 verwandt, was den Druck im Selbstblasvolumen 10 bis zu einem kritischen Druck Pₖ ansteigen lässt. Bei Erreichen des kritischen Druckes Pₖ im Selbstblasvolumen 10 kommt es zu einer Umkehr des Gasstromes aus dem Selbstblasvolumen heraus, was zu einer verstärkten Beblasung des Schaltlichtbogens 30 führt und durch den Pfeil 36 in Figur 2 veranschaulicht ist.

In Figur 3 ist rein schematisch ein Diagramm dargestellt, das auf experimentellen Messwerten beruht, das hier jedoch rein qualitativ dargestellt ist. Auf der X-Achse ist dabei ein Beblasungsdruck P angegeben, auf der Y-Achse ist die durch den Mittelspannungslasttrennschalter bei einem Beblasungsdruck P unterbrechbare maximale Stromsteilheit des Wechselstroms im Stromnulldurchgang (di/dtₖᵣᵢₜ) dargestellt. Diese ist ein Maß für die Schaltleistung des Mittelspannungslasttrennschalters. Ein höherer Wert bedeutet eine höhere Ausschaltleistung. Die Kurve 48 zeigt qualitativ den Verlauf dieser unterbrechbaren Stromsteilheit bei einer Beblasung des Schaltlichtbogens 30 durch den Hohlkontakt 4 aufgrund der Verkleinerung des Kompressionsvolumens 20. Bei der Aufnahme dieser Kurve 48 wurde auf die Anwendung von Selbstblasvolumina 10 verzichtet. Es ist ein kontinuierlicher Anstieg der Ausschaltleistung mit steigendem Beblasungsdruck P zu verzeichnen. Ein noch deutlicherer Anstieg der Ausschaltleistung ist jedoch in der qualitativ dargestellten Kurve 46 zu verzeichnen, die unter Verwendung von Selbstblasvolumina und ansonsten gleichen Bedingungen, wie in Figur 1 und 2 dargestellt, aufgenommen ist. Dies zeigt, dass das Zusammenwirken der Selbstblasvolumina 10 und des Stempels 24, der das Kompressionsvolumen 20 reduziert und somit das Beblasen des Schaltlichtbogens 30 vornimmt, zu einer signifikanten Steigerung der Ausschaltleistung führt, was ein Maß für die effektive Löschung des Schaltlichtbogens 30 darstellt.

Bevorzugt ist eine in den Figuren nicht dargestellte Antriebseinheit vorgesehen, die so ausgestaltet ist, dass der Stempel 24 und der Bewegkontakt 18 durch eine zentrale Antriebseinheit bewegt wird. Der Stiftkontakt 18 und der Stempel 24 stehen dabei über eine ebenfalls nicht dargestellte mechanische Umlenkeinheit in Verbindung, sodass die translatorische Bewegung 26, die im Wesentlichen auch der translatorischen Bewegung des Stiftkontaktes 18 entspricht, synchron ausgeführt wird. Somit kann auf eine zusätzliche kostenintensive Antriebseinheit, die zusätzlichen Bauraum benötigen würde, verzichtet werden. Durch die gleichzeitige Bewegung des Stempels 24 mit der ohnehin notwendigen Bewegung des Stiftkontaktes 18 kann dabei bereits vorhandene Antriebsenergie genutzt werden, um beide Bauteile synchron zu bewegen. Dadurch wird die bereits vorhandene Antriebsenergie auch dazu genutzt, zusätzliches Isoliergas in den Lichtbogenraum 14 zu blasen und das Löschen des Schaltlichtbogens 30 zu beschleunigen. Ferner wird die Energie des Schaltlichtbogens 30 noch weiter genutzt, um die Selbstblasvolumina 10 bis zu einem kritischen Druck zu füllen und einen Rückstrom aus dem Selbstblasvolumina 10 zu bewirken. Dieser Rückstrom, der auch als Heißgasstrom 38 bezeichnet wird, trägt zusätzlich zum Löschen des Schaltlichtbogens 30 bei.

Die Selbstblasvolumina 10 sind bevorzugt rotationssymmetrisch um den Hohlkontakt 4 in der Art angeordnet, so dass der Rand des Hohlkontaktes 4, der auch die sogenannte Tulpe bildet, bevorzugt einen Teil der Öffnung 12 des Volumens 10 darstellt. Hierbei wird unter der Öffnung 12 des Volumens 10 nicht nur die Öffnung an sich, sondern ein Öffnungskanal verstanden, der eben teilweise von der äußeren Berandung des Hohlkontaktes 4 gebildet wird. Auf diese Weise ist die Öffnung 12 sehr nah am Entstehungsort des Schaltlichtbogens 30 angeordnet und kann damit ihre stärkste Wirkung entfalten.

Als Isoliergas werden hierbei insbesondere SF₆-freie Gase verwendet, wobei fluororganische Verbindungen aus den Reihen der Fluornitrile oder Fluorketone zum Einsatz kommen können. Bevorzugt werden jedoch weniger problematische und leichter handzuhabende natürliche Gase bzw. Mischungen aus diesen Gasen verwendet. Hierbei kann zum Beispiel gereinigte Luft (Clean Air), die bevorzugt synthetisch hergestellt wird, verwendet werden. Je nach Verwendung des Materials der Isolierstoffdüse 8 kann es durch die Wärme des Schaltlichtbogens 30 zu einem Abbrand des Materials der Isolierstoffdüse 8 kommen, der oberflächlich von Statten gehen kann. Hierbei kann es zweckmäßig sein, dem Isoliergas Sauerstoff beizumischen, um beispielsweise entstehenden Kohlenstoff bei diesem Abbrand erneut zu binden.

Die in den Figuren 1, 2, bzw. 3 beschriebenen Maßnahmen stellen somit eine Kombination dar, den Schaltlichtbogen 30 möglichst zeitnah und mit geringem technischem Aufwand und geringen Antriebsenergien zu löschen. Dabei wird einerseits auf die Maßnahme des Kompressionsvolumens 20 und die Bewegung des Stempels 24 gesetzt, was durch die Selbstblasvolumina 10, die durch die Stempelbewegung 22 zusätzlich gefüllt werden, unterstützt wird. Somit wird der zur Beblasung und erfolgreichen Löschung des Schaltlichtbogens 30 aufzubringende mechanische Aufwand reduziert. Dies geschieht dadurch, dass der Energieeintrag des Schaltlichtbogens 30 zur Lichtbogenlöschung eingesetzt wird, wie bereits beschrieben ist. Gleichzeitig wird in dem Selbstblasvolumen 10 Isoliergas aus der Beblasung zugeführt, nach Erreichen einer kritischen Temperatur zurückgeblasen und so ein zusätzlicher Beblasungsdruck aus den Selbstblasvolumina aufgebaut.

### Bezugszeichenliste

- 2: Lasttrennschalter
- 4: Hohlkontakt
- 5: Tulpenkontakt
- 6: Hohlkontaktsystem
- 8: Isolierstoffdüse
- 10: Selbstblasvolumen
- 12: Öffnung Volumen
- 14: Lichtbogenraum
- 16: Kontaktbohrung
- 17: erste Seite Kontaktbohrung
- 18: Stiftkontakt
- 19: zweite Seite Kontaktbohrung
- 20: Kompressionsvolumen
- 22: Seite Kontaktbohrung abgerundet
- 24: Stempel
- 26: translatorische Bewegung
- 28: Isolierstoffdüsenhalter
- 30: Lichtbogen
- 32: Kaltgasstrom
- 34: Kaltgasstrom im Selbstblasvolumen
- 36: Selbstblasstrom
- 38: Heißgasstrom
- 40: Festkontakt
- 42: Bewegkontakt
- 44: Gehäuse Hohlkontaktsystem
- 46: Verlauf mit Selbstblasvolumen
- 48: Verlauf ohne Selbstblasvolumen

## Patentansprüche

1. Mittelspannungs-Lasttrennschalter mit
- zwei zueinander beweglich gelagerten Kontakten, wobei ein erster der Kontakte ein Stiftkontakt (18) ist und der zweite der Kontakte ein Hohlkontakt (4) mit einer Kontaktbohrung (16) zur Aufnahme des Stiftkontakts (18) ist,
- einem Hohlkontaktsystem (6), das den Hohlkontakt (4) und ein Kompressionsvolumen (20) umfasst,
- einem Lichtbogenraum (14),
- einem Stempel (24), der zum Hohlkontaktsystem (6) beweglich gelagert ist,
wobei
- die Kontaktbohrung (16) an einer ersten Seite (17) in den Lichtbogenraum (14) mündet und an einer zweiten Seite (19) mit dem Kompressionsvolumen (20) in Verbindung steht,
- das Kompressionsvolumen (20) an einer von der Kontaktbohrung (16) abgewandten Seite (22) vom Stempel (24) begrenzt ist,
- der Stempel (24) bei einer Öffnungsbewegung der Kontakte (4, 18) eine translatorische Bewegung (26) bezüglich des Hohlkontaktsystems (6) vollzieht und eine Verkleinerung des Kompressionsvolumens (20) bewirkt,
**gekennzeichnet durch** eine Isolierstoffdüse (8), die mindestens einen der Kontakte (4, 18) umgibt und ein Selbstblasvolumen (10) zur Aufnahme eines Isoliergases umfasst, wobei das Selbstblasvolumen (10) eine Öffnung (12) zum Lichtbogenraum (14) aufweist.

2. Mittelspannung-Lasttrennschalter nach Anspruch 1, **dadurch gekennzeichnet, dass** das Hohlkontaktsystem (6) bei einer Öffnungsbewegung stationär ausgestaltet ist und der Stempel (24) zur Ausführung der translatorischen Bewegung (26) gegenüber des Hohlkontaktsystems (6) mit einem Antriebssystem in Verbindung steht.

3. Mittelspannung-Lasttrennschalter nach Anspruch 1 oder 2, **dadurch gekennzeichnet, dass** der Hohlkontakt (4) als Tulpenkontakt (5) ausgestaltet ist.

4. Mittelspannung-Lasttrennschalter nach einem der Ansprüche 1 bis 3, **dadurch gekennzeichnet, dass** ein Bewegkontakt (42) als Stiftkontakt (18) ausgebildet ist und in einem geschlossenen Zustand des Lasttrennschalters (2) zumindest teilweise in die Kontaktbohrung (16) des Hohlkontaktes (4) eingreift.

5. Mittelspannung-Lasttrennschalter nach einem der Ansprüche 1 bis 3, **dadurch gekennzeichnet, dass** die Isolierstoffdüse (8) um den Hohlkontakt (4) angeordnet ist.

6. Mittelspannung-Lasttrennschalter nach einem der Ansprüche 2 bis 5, **dadurch gekennzeichnet, dass** der Stempel (24) und der Stiftkontakt (18) gekoppelt durch ein Antriebsaggregat bewegbar angeordnet sind.

7. Mittelspannung-Lasttrennschalter nach einem der vorhergehenden Ansprüche, **dadurch gekennzeichnet, dass** die Öffnung (12) des Selbstblasvolumens (10) zumindest teilweise durch einen Teilbereich des Hohlkontaktes (4) gebildet ist.

## Claims

1. Medium-voltage load-disconnecting switch having
- two contacts which are mounted so as to be movable in relation to one another, wherein a first one of the contacts is a pin contact (18) and the second one of the contacts is a hollow contact (4) with a contact bore (16) for accommodating the pin contact (18),
- a hollow-contact system (6) which comprises the hollow contact (4) and a compression volume (20),
- an arcing chamber (14),
- a plunger (24) which is mounted so as to be movable in relation to the hollow-contact system (6),
wherein
- the contact bore (16) opens out into the arcing chamber (14) at a first side (17) and is connected to the compression volume (20) at a second side (19),
- the compression volume (20) is delimited by the plunger (24) at a side (22) which faces away from the contact bore (16),
- the plunger (24), during an opening movement of the contacts (4, 18), performs a translational movement (26) in relation to the hollow-contact system (6) and brings about a reduction in size of the compression volume (20),
**characterized by** an insulating-material nozzle (8) which surrounds at least one of the contacts (4, 18) and comprises a self-blast volume (10) for accommodating an insulating gas, wherein the self-blast volume (10) has an opening (12) to the arcing chamber (14).

2. Medium-voltage load-disconnecting switch according to Claim 1, **characterized in that** the hollow-contact system (6) is configured to be stationary during an opening movement, and the plunger (24), for performing the translational movement (26) in relation to the hollow-contact system (6), is connected to a drive system.

3. Medium-voltage load-disconnecting switch according to Claim 1 or 2, **characterized in that** the hollow contact (4) is in the form of a tulip contact (5).

4. Medium-voltage load-disconnecting switch according to one of Claims 1 to 3, **characterized in that** a moving contact (42) is in the form of a pin contact (18) and, in a closed state of the load-disconnecting switch (2), engages at least partially into the contact bore (16) of the hollow contact (4).

5. Medium-voltage load-disconnecting switch according to one of Claims 1 to 3, **characterized in that** the insulating-material nozzle (8) is arranged around the hollow contact (4).

6. Medium-voltage load-disconnecting switch according to one of Claims 2 to 5, **characterized in that** the plunger (24) and the pin contact (18) are arranged so as to movable by a drive assembly in a coupled manner.

7. Medium-voltage load-disconnecting switch according to one of the preceding claims, **characterized in that** the opening (12) of the self-blast volume (10) is formed at least partially by a sub-region of the hollow contact (4).

## Revendications

1. Sectionneur à coupure en charge à moyenne tension comprenant
- deux contacts montés mobiles l'un par rapport à l'autre, dans lequel un premier des contacts est un contact (18) à broche et le deuxième des contacts est un contact (4) creux ayant un trou (16) de contact pour la réception du contact (18) à broche,
- un système (6) de contact creux, qui comprend le contact (4) creux et un volume (20) de compression,
- un espace (14) d'arc électrique,
- un poinçon (24), qui est monté mobile par rapport au système (6) de contact creux,
dans lequel
- le trou (16) de contact débouche d'un premier côté (17) dans l'espace (14) d'arc électrique et d'un deuxième côté (19) communique avec le volume (20) de compression,
- le volume (20) de compression est d'un côté (22), non tourné vers le trou (16) de contact, délimité par le poinçon (24),
- le poinçon (24) effectue, lors d'un mouvement d'ouverture des contacts (4, 18), un mouvement (26) de translation par rapport au système (6) de contact creux et provoque une diminution du volume (20) de compression,
**caractérisé par** une buse (8) en matière isolante, qui entoure au moins l'un des contacts (4, 18) et comprend un volume (10) d'autoinsufflation pour la réception d'un gaz isolant, dans lequel le volume (10) d'auto-insufflation a une ouverture (12) vers l'espace (14) d'arc électrique.

2. Sectionneur à coupure en charge à moyenne tension suivant la revendication 1, **caractérisé en ce que** le système (6) de contact creux est conformé de manière fixe, lors d'un mouvement d'ouverture, et le poinçon (24) est, pour l'exécution du mouvement (26) de translation par rapport au système (6) de contact creux, en liaison avec un système d'entraînement.

3. Sectionneur à coupure en charge à moyenne tension suivant la revendication 1 ou 2, **caractérisé en ce que** le contact (4) creux est conformé en contact (5) tulipe.

4. Sectionneur à coupure en charge à moyenne tension suivant l'une des revendications 1 à 3, **caractérisé en ce qu'**un contact (42) mobile est conformé en contact (18) à broche et, dans un état fermé du sectionneur (2) à coupure en charge, pénètre au moins en partie dans le trou (16) de contact du contact (4) creux.

5. Sectionneur à coupure en charge à moyenne tension suivant l'une des revendications 1 à 3, **caractérisé en ce que** la buse (8) en matière isolante est disposée autour du contact (4) creux.

6. Sectionneur à coupure en charge à moyenne tension suivant l'une des revendications 2 à 5, **caractérisé en ce que** le poinçon (24) et le contact (18) à broche sont montés mobiles en étant accouplés par un groupe d'entraînement.

7. Sectionneur à coupure en charge à moyenne tension suivant l'une des revendications précédentes, **caractérisé en ce que** l'ouverture (12) du volume (10) d'auto-insufflation est formée au moins en partie par une région partielle du contact (4) creux.
